# FASCICULE DE BREVET EUROPEEN

(11) **EP 1 910 604 B1**
(45) Date de publication et mention de la délivrance du brevet: **11.03.2009**
(21) Numéro de dépôt: 06778843.0
(22) Date de dépôt: 10.07.2006
(51) Int. Cl.: D06F 75/10

(54) **APPAREIL ELECTROMENAGER COMPORTANT UN GENERATEUR DE VAPEUR RELIE PAR PLUSIEURS CORDONS A DIFFERENTS ACCESSOIRES**
HAUSHALTSGERÄT MIT EINEM DAMPFGENERATOR, DER ÜBER MEHRERE LEITUNGEN MIT VERSCHIEDENEN ZUSATZGERÄTEN VERBUNDEN IST
HOUSEHOLD APPLIANCE COMPRISING A STEAM GENERATOR CONNECTED BY SEVERAL CORDS TO DIFFERENT ACCESSORIES

(30) Priorité: 26.07.2005 FR 0507914
(43) Date de publication de la demande: 16.04.2008
(73) Titulaire: SEB S.A., 69130 Ecully (FR)
(72) Inventeur: ROBIN, Jean Philippe, F-69360 Communay (FR)
(74) Mandataire: Kiehl, Hubert
(86) Numéro de dépôt international: PCT/FR2006/001673
(87) Numéro de publication internationale: WO 2007/012721

(56) Documents cités:
- EP-A- 0 942 230
- EP-A- 1 215 331
- FR-A- 2 603 976
- FR-A- 2 714 401
- US-A- 3 248 813

## Description

La présente invention se rapporte à un appareil électroménager comportant un générateur de vapeur relié par plusieurs cordons à différents accessoires, tels un fer à repasser ou une brosse de défroissage.

II est connu, du document FR 2 714 401 déposé par la demanderesse, un appareil de repassage comportant un générateur de vapeur relié par un premier cordon à un accessoire constitué par un fer à repasser, le générateur comportant également des moyens de dérivation de la vapeur, montés sur l'orifice de remplissage en eau de la cuve du générateur, pouvant être raccordés par un deuxième cordon à un autre accessoire, tel qu'une brosse de défroissage. Un tel appareil s'avère très pratique d'usage car les deux accessoires peuvent être reliés à demeure à la cuve du générateur, ce qui permet de les utiliser alternativement sans temps d'attente, ni manoeuvre complexe.

Cependant, lorsque ces accessoires sont alimentés épisodiquement en vapeur, des condensats peuvent se former dans les cordons d'alimentation lors des phases de refroidissement accompagnant les périodes d'inutilisation de l'accessoire. Ainsi, avec un tel appareil permettant facilement une utilisation alternative des accessoires, il existe un risque important que les condensats, formés suite à une précédente session d'utilisation de l'accessoire, soient emportés par le nouveau flux de vapeur et projetés par les trous de sortie de vapeur de l'accessoire avec des risques de brûlures pour l'utilisateur.

Aussi, un but de la présente invention est de remédier à cet inconvénient en proposant un appareil électroménager comportant un générateur de vapeur relié par plusieurs cordons à différents accessoires dans lequel la sécurité d'utilisation est grandement améliorée.

A cet effet, l'invention a pour objet un appareil électroménager comportant un générateur de vapeur relié par plusieurs cordons à différents accessoires, tels un fer à repasser et une brosse de défroissage, **caractérisé en ce qu**'au moins l'un des accessoires comporte un corps chauffant muni d'une chambre de vaporisation permettant de vaporiser les éventuels condensats présents dans le cordon d'alimentation de l'accessoire et en ce que l'appareil comporte un module de contrôle qui interdit l'émission de vapeur en direction dudit accessoire lorsque la chambre de vaporisation de l'accessoire est à une température insuffisante pour assurer l'évaporation des condensats présents dans le cordon.

Selon une autre caractéristique de l'appareil selon l'invention, le module de contrôle autorise l'émission de vapeur vers l'accessoire qu'après un temps de fonctionnement déterminé du corps chauffant qui varie en fonction du temps de fonctionnement cumulé du corps chauffant depuis la mise en marche de l'appareil et du temps écoulé depuis la fin de la précédente session d'utilisation dudit accessoire.

Selon encore une autre caractéristique de l'invention, le module de contrôle autorise l'émission de vapeur vers la brosse de défroissage uniquement lorsque le temps de fonctionnement cumulé du corps chauffant depuis la mise en marche de l'appareil a dépassé un seuil prédéterminé.

Une telle caractéristique permet de tenir compte du temps de préchauffage nécessaire pour que la chambre de vaporisation de l'accessoire ait atteint une température suffisante pour assurer l'évaporation des condensats.

Selon une autre caractéristique de l'invention, lorsque l'utilisateur souhaite utiliser un accessoire qui a été précédemment utilisé depuis la mise en marche de l'appareil, le module de contrôle autorise l'émission de vapeur qu'après un délai Ts de chauffage supplémentaire qui est fonction du temps écoulé depuis la fin de la précédente session d'utilisation de l'accessoire.

Une telle caractéristique permet de compenser le refroidissement de la chambre de vaporisation de l'accessoire lorsque ce dernier est inutilisé.

Selon une autre caractéristique de l'invention, l'appareil comporte un dispositif de commutation de vapeur et d'électricité permettant d'alimenter sélectivement les différents accessoires.

Une telle caractéristique permet d'éviter qu'une puissance électrique excessive soit demandée par l'appareil en empêchant le fonctionnement simultané des accessoires.

Selon une autre caractéristique de l'invention, le dispositif de commutation comporte un sélecteur manuel permettant à l'utilisateur d'indiquer l'accessoire qu'il souhaite utiliser.

Selon encore une autre caractéristique de l'invention, le module de contrôle comporte un microprocesseur qui gère l'ouverture d'une électrovanne disposée en amont d'une vanne de distribution de vapeur permettant d'orienter la vapeur vers l'un des accessoires, le microprocesseur pilotant l'alimentation électrique des corps chauffants des accessoires en fonction de l'information reçue du sélecteur permettant à l'utilisateur d'indiquer quel accessoire il souhaite utiliser.

Selon une autre caractéristique de l'invention, un voyant est activé pendant la phase d'interdiction de l'émission de vapeur par le module de contrôle pour avertir l'utilisateur.

Selon une autre caractéristique de l'invention, l'appareil est un appareil de repassage qui comprend un premier accessoire constitué par un fer à repasser et un deuxième accessoire constitué par une brosse de défroissage.

Selon une autre caractéristique de l'invention, le cordon de la brosse de défroissage est monté sur un enrouleur.

Une telle caractéristique permet d'améliorer grandement l'ergonomie et la sécurité d'utilisation de l'appareil en évitant que le cordon ne traîne et risque d'engendrer une chute s'il est accroché par inadvertance.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue en perspective d'un appareil de repassage selon un mode particulier de réalisation de l'invention ;
- La figure 2 représente une vue en perspective partiellement éclatée du fer à repasser de l'appareil de la figure 1;
- la figure 3 est une vue en perspective partiellement éclatée de l'appareil de la figure 1, l'enrouleur de cordon de la brosse de défroissage étant démonté de la base de l'appareil ;
- La figure 4 représente une vue en perspective partiellement éclatée de la brosse de défroissage de l'appareil de la figure 1;
- les figures 5a et 5b sont respectivement des vues en perspective du générateur de vapeur de la figure 1 lors de l'utilisation du fer et de la brosse de défroissage ;
- les figures 6a et 6b sont respectivement des vues en perspective du dispositif de commutation lors de l'alimentation en vapeur de la brosse de défroissage et du fer à repasser;
- les figures 7a et 7b sont respectivement des vues en coupe longitudinale de la vanne d'alimentation des figures 6a et 6b ;
- La figure 8 représente l'algorithme de fonctionnement du module de contrôle du générateur de vapeur de l'appareil.

Seuls les éléments nécessaires à la compréhension de l'invention ont été représentés. Pour faciliter la lecture des dessins les mêmes éléments portent les mêmes références d'une figure à l'autre.

La figure 1 représente un appareil de repassage comprenant un générateur de vapeur constitué classiquement par une cuve pour la production de vapeur sous pression, non représentée sur les figures, intégré dans une base 1 portative, la cuve étant alimentée en eau par un réservoir 10 amovible disposé sur l'arrière de la base 1.

La base 1 est avantageusement alimentée électriquement par un câble 12 monté sur un enrouleur disposé derrière la face avant de la base 1, le câble 12 débouchant dans une cavité 13 de la face avant de la base 1 et s'enroulant automatiquement lorsque l'utilisateur appuie sur un bouton 14 disposé à proximité de la cavité. Un interrupteur général 15 est également prévu sur la face avant de la base 1 pour commander la mise en marche ou l'arrêt de l'appareil.

Le générateur de vapeur intégré à la base 1 est relié à demeure à un fer à repasser 2 par un premier cordon de liaison 20 présentant avantageusement une longueur de l'ordre de 1,8 m et comporte un plan incliné 11 pour poser le fer 2.

Conformément à la figure 2, le fer est muni d'une semelle chauffante 21 comprenant une chambre de vaporisation 22 et de surchauffe de la vapeur, disposée en amont des trous de sortie de vapeur de la semelle, permettant la vaporisation d'éventuels condensats présents dans le cordon de liaison 20. De manière connue en soi, le cordon de liaison 20 intègre un conduit permettant d'alimenter le fer 2 avec la vapeur sous pression issue de la cuve du générateur ainsi qu'un câble électrique permettant d'alimenter la résistance électrique de chauffage de la semelle chauffante 21 du fer. Le fer 2 comporte également une gâchette 23 permettant de commander l'envoi de vapeur au travers des trous de sortie de vapeur de la semelle chauffante 21.

Le générateur de vapeur de la base 1 est également relié à demeure à une brosse de défroissage 3 par un deuxième cordon 30 présentant avantageusement une longueur de l'ordre de 1,6 m, le cordon 30 intégrant un conduit permettant d'alimenter la brosse de défroissage 3 avec la vapeur sous pression issue du générateur et intégrant un câble électrique permettant d'alimenter électriquement la brosse de défroissage 3.

Conformément à la figure 3, le deuxième cordon 30 est préférentiellement monté sur un dispositif enrouleur 4 de cordon prenant place dans une cavité prévue à cet effet sous la base 1, derrière l'enrouleur du câble électrique 12. Ce dispositif enrouleur 4 de cordon comprend des moyens de rappel permettant l'enroulement automatique du cordon 30 à l'intérieur d'un tambour lorsque l'utilisateur appuie sur un bouton 41 disposé latéralement à l'enrouleur. Cet enrouleur de cordon 4 est identique à celui décrit dans la demande de brevet FR 05 03125 déposée par la demanderesse et ne sera donc pas décrit plus en détail dans la présente demande de brevet.

De manière avantageuse, la base 1 comporte, sur l'un de ses côtés, une pince de maintien 16 dans laquelle le corps de la brosse de défroissage 3 peut être inséré, un tel agencement permettant d'avoir une brosse de défroissage 3 qui reste très accessible une fois rangée tout en conservant un appareil compact.

La pince de maintien 16 est préférentiellement disposée sur le côté de la base 1 où le cordon 30 sort de l'enrouleur 4, de telle sorte que la longueur de cordon 30, restant en dehors de l'enrouleur 4 lorsque la brosse de défroissage 3 est rangée dans la pince 16, est très limitée, de l'ordre de 20 cm, une telle caractéristique permettant de réduire les risques d'accrochage du cordon 30.

Afin de permettre l'évaporation d'éventuels condensats présents dans le cordon 30, la brosse de défroissage 3, représentée plus en détail sur la figure 4, renferme un corps chauffant 31 comportant une chambre 32 de vaporisation et de surchauffe de la vapeur fermée par un couvercle 31', cette chambre de vaporisation 32 étant chauffée par une résistance électrique disposée sous le corps chauffant 31 et alimentée par le câble électrique intégré au cordon 30 de liaison. La chambre de vaporisation 32 débouche sur des trous de sorties de vapeur 32', visibles uniquement sur la figure 5b, permettant l'obtention de puissants jets de vapeur pour le défroissage vertical du linge. La brosse de défroissage 3 est munie d'une gâchette 33 commandant l'envoi de la vapeur vers la brosse de défroissage 3.

De manière préférentielle, la face avant de la base 1 du générateur est munie d'un sélecteur rotatif 17 que l'utilisateur peut manoeuvrer entre une première position, illustrée à la figure 5a, correspondant à l'utilisation du fer à repasser 2 et une seconde position, illustrée à la figure 5b, correspondant à l'utilisation de la brosse de défroissage 3.

Conformément aux figures 6a et 6b, le sélecteur 17 est relié par une tringle 5 à un dispositif de commutation de vapeur et d'électricité comprenant une vanne 6 de distribution de vapeur comportant une entrée de vapeur 60 raccordée en amont à une électrovanne 7 disposée à la sortie de la cuve du générateur et deux sorties de vapeur 61, 62 reliées respectivement aux conduits des cordons 20, 30 d'alimentation du fer à repasser 2 et de la brosse de défroissage 3.

La vanne 6 comprend un manchon 63 entraîné en rotation par la tringle 5 et lié au corps de la vanne 6 par une liaison de type vis, la surface extérieure du corps de la vanne comportant une nervure hélicoïdale 64 s'engageant dans une rainure hélicoïdale formée à l'intérieur du manchon 63, de sorte que la rotation du manchon 63 est accompagnée d'un mouvement en translation de ce dernier.

Le dispositif de commutation comporte également deux interrupteurs 66a, 66b actionnés par des bossages 65a, 65b disposés sur la surface extérieure du manchon 63, les bossages 65a, 65b étant disposés de telle sorte que le premier interrupteur 66a est actionné uniquement lorsque le sélecteur 17 est dans la position d'utilisation du fer à repasser 2 illustrée à la figure 6a tandis que le second interrupteur 66b est actionné uniquement lorsque le sélecteur 17 est dans la position d'utilisation de la brosse de défroissage 3 illustrée à la figure 6b.

Ces deux interrupteurs 66a,66b sont reliés à un module de contrôle 100, représenté schématiquement sur ces figures 6a et 6b, comprenant un microprocesseur qui déduit de l'état d'actionnement des interrupteurs 66a, 66b la position de la vanne 6 et donc du sélecteur 17.

Conformément à la figure 7a, qui représente une vue en coupe de la vanne 6 lorsque le sélecteur 17 est sur la position d'utilisation du fer à repasser 2, l'orifice d'entrée 60 de la vanne débouche dans une chambre de distribution de vapeur 67 cylindrique qui se prolonge à chacune de ses extrémités par un alésage 68a, 68b de plus faible diamètre, le premier alésage 68a étant en communication avec l'orifice de sortie 61, raccordé au cordon 20 de liaison du fer à repasser, et le second alésage 68b étant en communication avec l'orifice de sortie 62, raccordé au cordon 30 de la brosse de défroissage 3.

Le manchon 63 est solidaire d'un piston 69 coulissant comportant un premier joint à lèvre 69a qui se trouve dans la chambre de distribution 67 lorsque le manchon 63 est dans la position d'utilisation du fer à repasser 2, de sorte que la vapeur peut passer sur le pourtour du joint 69a et s'échapper vers le fer, et un deuxième joint 69b qui se trouve alors introduit à l'intérieur du second alésage 68b pour empêcher le passage de la vapeur vers la brosse de défroissage 3. Le piston 69 est également muni d'un troisième joint 69c disposé dans le premier alésage 68a en aval de l'orifice de sortie pour empêcher les fuites de vapeur par l'orifice du corps traversé par l'axe du piston 69.

Conformément à la figure 7b, lorsque le sélecteur 17 est tourné dans la position correspondant à l'utilisation de la brosse de défroissage 3, le manchon 63 tourne en reculant sur le corps de la vanne 6, provoquant ainsi le déplacement du piston 69 et l'enfoncement du premier joint 69a au travers du premier alésage 68a de sorte que la vapeur ne peut plus passer en direction du fer à repasser 2. A l'inverse, le deuxième joint 69b se trouve alors déplacé dans la chambre de distribution 67 de plus grand diamètre de sorte que la vapeur peut passer sur le pourtour du deuxième joint 69b et s'échapper par l'orifice 62 vers la brosse de défroissage 3.

Plus particulièrement selon l'invention, le module de contrôle 100 pilote l'électrovanne 7 disposée en sortie de la cuve du générateur pour interdire l'alimentation en vapeur du fer à repasser 2 ou de la brosse de défroissage 3 pendant un certain temps fonction de la durée pendant laquelle l'accessoire sélectionné, à savoir le fer 2 ou la brosse de défroissage 3, n'a pas été alimenté en électricité. Une telle sécurité permet d'éviter toute projection de condensats en s'assurant que la chambre de vaporisation 22 du fer ou la chambre de vaporisation 32 de la brosse de défroissage est à une température suffisante pour permettre l'évaporation des éventuels condensats présents dans les cordons 20,30.

A titre d'exemple, le microprocesseur du module de contrôle 100 peut contrôler l'autorisation de l'ouverture de l'électrovanne 7 de la cuve du générateur suivant l'algorithme illustré à la figure 8.

Conformément à cette figure, le module de contrôle 100 détecte dans une première étape E1 quel accessoire est sélectionné par l'utilisateur entre le fer à repasser 2 et la brosse de défroissage 3. Cette détermination de l'accessoire sélectionné s'effectue simplement à partir de l'information communiquée par les interrupteurs 66a, 66b.

Le module de contrôle 100 mesure alors, dans une deuxième étape E2, le temps Tm qui s'est écoulé depuis la fin de la précédente session d'utilisation de l'accessoire sélectionné 2,3. Par session d'utilisation de l'accessoire, on entend une session où l'appareil de repassage est en marche et le sélecteur 17 est dans la position correspondant à l'accessoire.

Dans une troisième étape E3, le module de contrôle 100 vérifie si le temps de préchauffage Tcₛ₋₁ cumulé lors des précédentes sessions d'utilisation de l'accessoire a été suffisant pour permettre un préchauffage de l'accessoire pendant un temps total de 120 secondes.

Si le temps de préchauffage Tcₛ₋₁ cumulé lors des précédentes sessions est inférieur à 120 secondes, alors le module de contrôle 100 complète le préchauffage de l'accessoire dans une étape E3' pendant laquelle l'accessoire est chauffé pendant un temps Tc correspondant au temps de préchauffage manquant pour atteindre le total de 120 secondes de préchauffage. Pendant ce délai de préchauffage Tc, une diode 18 clignote sur la face avant de la base 1 pour signifier à l'utilisateur que l'accessoire sélectionné est en période de chauffe. A l'expiration de ce délai complémentaire de préchauffage, le module de contrôle 100 passe à l'étape E4.

A l'inverse, si le temps de préchauffage de 120 secondes a déjà été atteint lors des précédentes sessions d'utilisation de l'accessoire, alors le module de contrôle 100 passe directement à l'étape E4 dans laquelle il compare le temps Tm écoulé depuis la précédente session de l'accessoire avec un seuil qui est fixé à 5 mn dans l'exemple illustré.

Si le temps Tm est inférieur à 5 minutes, le module de contrôle autorise l'ouverture immédiate de l'électrovanne dans une étape E5 lorsqu'il reçoit le signal de commande de la gâchette 23,33 de l'accessoire 2, 3.

Par contre, si le temps cumulé Tm est supérieur à 5 mn, alors le module de contrôle passe à une étape E4' de chauffage supplémentaire de l'accessoire pour compenser le refroidissement de l'accessoire par pertes thermiques durant la période de non utilisation de l'accessoire.

Lors de cette étape E4' l'accessoire est chauffé pendant un temps supplémentaire Ts qui est égal au nombre de minutes Tm au-delà du seuil de 5 minutes multiplié par un coefficient K_{A} correspondant aux nombres de secondes de chauffage supplémentaires à effectuer pour chaque minute d'arrêt de l'accessoire au-delà du seuil de 5 mn.

Toutefois, si le temps Ts obtenu par ce calcul est supérieur à 120 secondes, alors le temps de chauffage supplémentaire sera limité à Ts=120s correspondant au temps de préchauffage initial nécessaire lorsque l'accessoire est froid. Durant cette période de chauffage complémentaire, la diode 18 présente sur la face avant de la base 1 clignote pour signifier à l'utilisateur que l'accessoire sélectionné est en période de chauffe. A l'expiration de ce délai supplémentaire de chauffage, le module de contrôle 100 passe à l'étape E5 où il autorise l'ouverture de l'électrovanne 7 sur commande de la gâchette 23,33 de l'accessoire.

Bien entendu, le coefficient K_{A} dépend de la masse thermique et de la puissance de chauffage de l'accessoire sélectionné. A titre d'exemple, le coefficient K_{A} aura pour valeur K_{A} = 1 s/mn pour la brosse de défroissage 3 et K_{A} = 1,25 s/mn pour le fer à repasser 2.

Ainsi, si l'accessoire sélectionné est la brosse de défroissage 3 et le temps Tm écoulé depuis la précédente session d'utilisation de la brosse de défroissage 3 est de 9 minutes, alors le temps Ts de préchauffage supplémentaire sera de 4 secondes avant que le module de contrôle 100 autorise l'envoi de la vapeur au travers du cordon 30.

L'appareil de repassage ainsi réalisé présente l'avantage de posséder un module de contrôle de l'émission de vapeur qui améliore fortement la sécurité d'utilisation de l'appareil en réduisant notablement les risques de brûlures de l'utilisateur par projection de condensats brûlants au travers des trous de sortie de vapeur de la semelle du fer ou de la brosse de défroissage. En effet, le module de contrôle du générateur empêche l'envoi de vapeur au travers de l'accessoire nouvellement sélectionné dés lors que la chambre de vaporisation de cet accessoire n'a pas eu le temps d'atteindre une température suffisante pour assurer l'évaporation des condensats présents dans le cordon de liaison. Ainsi, si l'utilisateur appuie sur la gâchette de l'accessoire sélectionné, le module de contrôle annihilera l'ordre d'ouverture de l'électrovanne jusqu'à l'expiration du délai supplémentaire de chauffage calculé par le module de contrôle et la diode clignotera sur la base pour avertir l'utilisateur qu'un temps d'attente est nécessaire.

Par contre, si l'accessoire a été utilisé récemment, depuis moins de 5 minutes dans l'exemple précédemment décrit, alors le module de contrôle ouvre immédiatement l'électrovanne pour l'envoi de vapeur lors de l'appui de la gâchette.

Enfin, l'appareil présente également l'avantage d'une grande facilité d'utilisation des accessoires constitués par le fer à repasser et la brosse de repassage, ces derniers étant constamment reliés à la base du générateur et pouvant donc être utilisés sans manipulation complexe. La présence d'un enrouleur sur le cordon du fer à repasser permet donc d'améliorer grandement la sécurité et l'ergonomie d'utilisation de l'appareil en évitant que le cordon ne traîne et soit accroché lors de la session de repassage ou du transport de l'appareil.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, l'algorithme de préchauffage et chauffage n'a été donné qu'à titre d'exemple. Cet algorithme pourra notamment être modifié pour tenir compte de d'avantages de paramètres.

## Revendications

1. Appareil électroménager comportant un générateur de vapeur relié par plusieurs cordons (20, 30) à différents accessoires (2, 3), tels un fer à repasser et une brosse de défroissage, **caractérisé en ce qu'**au moins l'un des accessoires (2, 3) comporte un corps chauffant (21, 31) muni d'une chambre de vaporisation (22, 32) permettant de vaporiser les éventuels condensats présents dans le cordon d'alimentation (20, 30) de l'accessoire et **en ce que** l'appareil comporte un module de contrôle (100) qui interdit l'émission de vapeur en direction dudit accessoire (2, 3) lorsque la chambre de vaporisation (22, 32) de l'accessoire est à une température insuffisante pour assurer l'évaporation des condensats présents dans le cordon (20, 30).

2. Appareil selon la revendication 1, **caractérisé en ce que** le module de contrôle (100) autorise l'émission de vapeur vers l'accessoire (2, 3) qu'après un temps de fonctionnement déterminé du corps chauffant (21, 31) qui varie en fonction du temps de fonctionnement cumulé du corps chauffant (21,31) depuis la mise en marche de l'appareil et du temps écoulé depuis la fin de la précédente session d'utilisation dudit accessoire.

3. Appareil de repassage selon la revendication 2, **caractérisé en ce que** le module de contrôle (100) autorise l'émission de vapeur vers la brosse de défroissage (3) uniquement lorsque le temps de fonctionnement cumulé du corps chauffant (21,31) depuis la mise en marche de l'appareil a dépassé un seuil prédéterminé.

4. Appareil de repassage selon l'une quelconque des revendications 2 à 3, **caractérisé en ce que,** lorsque l'utilisateur souhaite utiliser un accessoire (2, 3) qui a été précédemment utilisé depuis la mise en marche de l'appareil, le module de contrôle (100) autorise l'émission de vapeur qu'après un délai Ts de chauffage supplémentaire qui est fonction du temps écoulé depuis la fin de la précédente session d'utilisation de l'accessoire (2,3).

5. Appareil selon l'une quelconque des revendications 1 à 4, **caractérisé en ce que** l'appareil comporte un dispositif de commutation de vapeur et d'électricité permettant d'alimenter sélectivement les différents accessoires (2, 3)

6. Appareil selon la revendication 5, **caractérisé en ce que** ledit dispositif de commutation comporte un sélecteur (17) manuel permettant à l'utilisateur d'indiquer l'accessoire (2, 3) qu'il souhaite utiliser.

7. Appareil de repassage selon la revendication 6, **caractérisé en ce que** le module de contrôle (100) comporte un microprocesseur qui gère l'ouverture d'une électrovanne (7) disposée en amont d'une vanne de distribution de vapeur (6) permettant d'orienter la vapeur vers l'un des accessoires (2, 3), ledit microprocesseur pilotant l'alimentation électrique des corps chauffants (21; 31) des accessoires (2, 3) en fonction de l'information reçue du sélecteur (17) permettant à l'utilisateur d'indiquer quel accessoire (2, 3) il souhaite utiliser.

8. Appareil selon l'une quelconque des revendications 1 à 7, **caractérisé en ce qu'**un voyant (18) est activé pendant la phase d'interdiction de l'émission de vapeur par le module de contrôle (100) pour avertir l'utilisateur.

9. Appareil selon l'une quelconque des revendications 1 à 8, **caractérisé en ce que** l'appareil est un appareil de repassage qui comprend un premier accessoire (2) constitué par un fer à repasser et un deuxième accessoire (3) constitué par une brosse de défroissage.

10. Appareil de repassage selon la revendication 9, **caractérisé en ce que** le cordon (30) de la brosse de défroissage (3) est montée sur un enrouleur (4).

11. Appareil de repassage selon l'une quelconque des revendications 9 à 10, **caractérisé en ce qu'**il comporte une pince de maintien (16) pour le rangement de la brosse de défroissage (3).

## Claims

1. A household electrical appliance comprising a steam generator connected via a plurality of cords (20, 30) to various accessories (2, 3), such as a smoothing iron and a steam brush, said household electrical appliance being **characterized in that** at least one of the accessories (2, 3) has a heater body (21, 31) provided with a steam generation chamber (22, 32) making it possible to transform into steam any condensates present in the feed and power cord (20, 30) for feeding and powering the accessory, and **in that** the appliance further comprises a control module (100) that prevents steam from being transmitted to said accessory (2, 3) when the steam generation chamber (22, 32) of the accessory is at a temperature that is insufficient to guarantee that any condensates present in the cord (20, 30) evaporate.

2. An appliance according to claim 1, **characterized in that** the control module (100) allows steam to be transmitted to the accessory (2, 3) only after the heater body (21, 31) has been operating for a determined operating time, which time varies as a function of the cumulative operating time for which the heater body (21, 31) has been operating since the appliance was switched on, and as a function of the time that has elapsed since the end of the preceding session of use of said accessory.

3. A smoothing appliance according to claim 2, **characterized in that** the control module (100) allows steam to be transmitted to the steam brush (3) only when the cumulative operating time for which the heater body (21, 31) has been operating since the appliance was switched on exceeds a predetermined threshold.

4. A smoothing appliance according to claim 2 or claim 3, **characterized in that,** when the user wishes to use an accessory (2, 3) that has been used previously since the appliance was switched on, the control module (100) allows steam to be transmitted only after an additional heating time Ts that is a function of the time that has elapsed since the end of the preceding session of use of the accessory (2, 3).

5. An appliance according to any one of claims 1 to 4, **characterized in that** the appliance further comprises a steam and electricity switch device making it possible to feed and power the various accessories (2, 3) selectively.

6. An appliance according to claim 5, **characterized in that** said switch device includes a manual selector (17) enabling the user to indicate which accessory (2, 3) said user wishes to use.

7. A smoothing appliance according to claim 6, **characterized in that** the control module (100) includes a microprocessor that manages opening of a solenoid valve (7) disposed upstream from a steam dispenser valve (6) making it possible to direct the steam towards one of the accessories (2, 3), said microprocessor controlling electrical powering of the heater bodies (21; 31) of the accessories (2, 3) as a function of information received from the selector (17) enabling the user to indicate which accessory (2, 3) said user wishes to use.

8. An appliance according to any one of claims 1 to 7, **characterized in that** an indicator light (18) is activated for the period during which steam transmission is disabled by the control module (100) so as to inform the user.

9. An appliance according to any one of claims 1 to 8, **characterized in that** the appliance is a smoothing appliance that includes a first accessory (2) constituted by a smoothing iron, and a second accessory (3) constituted by a steam brush.

10. A smoothing appliance according to claim 9, **characterized in that** the cord (30) of the steam brush (3) is mounted on a reel (4).

11. A smoothing appliance according to any one of claims 9 to 10, **characterized in that** it is provided with a holder clamp (16) for stowing the steam brush (3).

## Patentansprüche

1. Elektrohaushaltsgerät mit einem Dampferzeuger, der über mehrere Leitungen (20, 30) mit verschiedenen Zubehören (2, 3) wie einem Bügeleisen und einer Glättbürste verbunden ist, **dadurch gekennzeichnet, dass** mindestens eines der Zubehöre (2, 3) einen Heizkörper (21, 31) aufweist, der mit einer Verdampfungskammer (22, 32) versehen ist, die es ermöglicht, die sich in der Versorgungsleitung (20, 30) des Zubehörs gegebenenfalls befindenden Kondensate zu verdampfen, und dass das Gerät ein Kontrollmodul (100) aufweist, das die Emission von Dampf in Richtung des Zubehörs (2, 3) sperrt, wenn die Verdampfungskammer (22, 32) des Zubehörs eine unzureichende Temperatur hat, um das Verdampfen der sich in der Leitung (20, 30) befindenden Kondensate zu gewährleisten.

2. Gerät nach Anspruch 1, **dadurch gekennzeichnet, dass** das Kontrollmodul (100) die Emission von Dampf zu dem Zubehör (2, 3) erst nach einer bestimmten Betriebszeit des Heizkörpers (21, 31) zulässt, die in Abhängigkeit von der seit der Inbetriebnahme des Geräts kumulierten Betriebszeit des Heizkörpers (21, 31) und von der seit dem Ende der vorhergehenden Benutzungssitzung des Zubehörs vergangenen Zeit variiert.

3. Bügelgerät nach Anspruch 2, **dadurch gekennzeichnet, dass** das Kontrollmodul (100) die Emission von Dampf zu der Glättbürste (3) erst dann zulässt, wenn die kumulierte Betriebszeit des Heizkörpers (21, 31) seit der Inbetriebnahme des Geräts eine vorgegebene Schwelle überschritten hat.

4. Bügelgerät nach einem der Ansprüche 2 bis 3, **dadurch gekennzeichnet, dass,** wenn der Benutzer ein Zubehör (2, 3) verwenden möchte, das seit der Inbetriebnahme des Geräts vorher benutzt wurde, das Kontrollmodul (100) die Emission von Dampf erst nach einer zusätzlichen Zeitverzögerung Ts zum Heizen zulässt, die von der seit dem Ende der vorhergehenden Benutzungssitzung des Zubehörs (2, 3) abgelaufenen Zeit abhängig ist.

5. Gerät nach einem der Ansprüche 1 bis 4, **dadurch gekennzeichnet, dass** das Gerät eine Dampf- und Stromschaltvorrichtung aufweist, die es ermöglicht, die verschiedenen Zubehöre (2, 3) selektiv zu versorgen.

6. Gerät nach Anspruch 5, **dadurch gekennzeichnet, dass** die Schaltvorrichtung einen manuellen Wählschalter (17) aufweist, der es dem Benutzer ermöglicht, das Zubehör (2, 3) anzuzeigen, das er zu benutzen wünscht.

7. Bügelgerät nach Anspruch 6, **dadurch gekennzeichnet, dass** das Kontrollmodul (100) einen Mikroprozessor aufweist, das das Öffnen eines Elektroventils (7) verwaltet, das vor einem Dampfverteilungsventil (6) angeordnet ist, das es ermöglicht, den Dampf zu einem der Zubehöre (2, 3) zu leiten, wobei der Mikroprozessor die elektrische Versorgung der Heizkörper (21; 31) der Zubehöre (2, 3) in Abhängigkeit der vom Wählschalter (17) erhaltenen Information ansteuert, der es dem Benutzer ermöglicht, das Zubehör (2, 3) anzuzeigen, das er zu benutzen wünscht.

8. Gerät nach einem der Ansprüche 1 bis 7, **dadurch gekennzeichnet, dass** während der Phase, in der die Emission von Dampf durch das Kontrollmodul (100) gesperrt ist, eine Anzeigelampe (18) aktiviert wird, um den Benutzer zu warnen.

9. Gerät nach einem der Ansprüche 1 bis 8, **dadurch gekennzeichnet, dass** das Gerät ein Bügelgerät ist, das ein erstes, aus einem Bügeleisen bestehendes Zubehör (2) und ein zweites, aus einer Glättbürste bestehendes Zubehör (3) umfasst.

10. Bügelgerät nach Anspruch 9, **dadurch gekennzeichnet, dass** die Leitung (30) der Glättbürste (3) auf einem Aufwickler (4) angebracht ist.

11. Bügelgerät nach einem der Ansprüche 9 bis 10, **dadurch gekennzeichnet, dass** es eine Haltezange (16) für die Unterbringung der Glättbürste (3) aufweist.
